# EUROPÄISCHE PATENTANMELDUNG

(11) **EP 2 283 750 A1**
(43) Veröffentlichungstag der Anmeldung: **16.02.2011**
(21) Anmeldenummer: 10171535.7
(22) Anmeldetag: 31.07.2010
(51) Int. Cl.: A47F 3/00, A47F 9/00

(54) **Vorrichtung zur Beleuchtung einer Bar oder Theke**

(30) Priorität: 03.08.2009 DE 102009035887
(71) Anmelder: Kelekci, Nadir, 69126 Heidelberg (DE)
(72) Erfinder: Kelekci, Nadir, 69126 Heidelberg (DE)
(74) Vertreter: Sartorius, Peter

(57) **Zusammenfassung**

Die Erfindung bezieht sich auf eine Vorrichtung zur Beleuchtung einer Bar oder Theke, insbesondere einer zusammenlegbaren und transportablen Bar oder Theke (2), mit Hilfe mindestens eines Leuchtkörpers (20), der im Bereich eines Bauelements der Bar hinter oder vor einer lichtdurchlässigen Wand (4) platziert werden kann.

Der Erfindung liegt die Aufgabe zugrunde die Vorrichtung auf einfache und kostengünstige Weise herzustellen und derart auszubilden und anzuordnen, dass insbesondre großflächige Wände, die auch als Abschlusswände eingesetzt werden sollen, gleichmäßig ausgeleuchtet werden, wobei insbesondere bei transportablen oder zusammenlegbaren Bars auch die Leuchtkörper schnell und einfach ohne großen Zeitaufwand platziert werden können.

Der Leuchtkörper (20) kann zumindest zwischen der lichtdurchlässigen Wand (4) und einer feststehenden oder auswechselbaren Rückwand, insbesondere einer Reflektionswand (12) platziert werden.

## Beschreibung

Die Erfindung betrifft eine Vorrichtung zur Beleuchtung einer Bar oder Theke, insbesondere einer zusammenlegbaren und transportablen Bar oder Theke, mit Hilfe mindestens eines Leuchtkörpers, der im Bereich eines Bauelements der Bar hinter oder vor einer lichtdurchlässigen Wand platziert werden kann,

Es ist bereits allgemein eine Vorrichtung zur Beleuchtung einer Bar oder Theke bekannt, insbesondere einer zusammenlegbaren und transportablen Bar oder Theke, mit Hilfe mindestens eines Leuchtkörpers, der im Bereich eines Bauelements der Bar hinter oder vor einer lichtdurchlässigen Wand platziert werden kann. Sehr große Flächen lassen sich jedoch nicht optimal und gleichmäßig ausleuchten.

Es ist bereits ein mobiler klappbarer Tresen bekannt (DE 20 2008 002 450 U1), dessen Korpus durch eine Bodenplatte, Seitenwände und eine Arbeitsplatte gebildet ist, wobei die Seitenwände nach innen klappbar sind und zwar in der Weise, dass die Bodenplatte, die Seitenwände und die Arbeitsplatte in zusammengeklapptem Zustand planparallel übereinander liegen. Die Seitenwandteile sind jeweils als beplankter Rahmen mit Leichtmetallprofilen ausgebildet. Die Beplankung umfasst transparente, d. h. lichtdurchlässige Platten. Ferner sind in die Arbeitsplatte Leuchtmittel integriert, sodass auch ein Thekenbrett von unten angestrahlt werden kann. Die Vorrichtung lässt sich nicht auf einfache und kostengünstige Weise herstellen und derart ausbilden und anordnen, dass insbesondere großflächige Wände, die auch als Abschlusswände eingesetzt werden sollen, gleichmäßig ausgeleuchtet werden. Ferner lassen sich bei transportablen oder zusammenlegbaren Bars auch die Leuchtkörper nicht einfach und ohne großen Zeitaufwand platzieren. Die Reflektorwand ist als feststehende Wand ausgebildet, die sich nur sehr aufwändig auswechseln lässt, was bei dieser Anordnung auch gar nicht beabsichtigt ist.

Aus der (DE 20 2008 007 878 U1) ist ein mobiler Bartresen zum Anbieten und Zubereiten von Speisen oder Getränken mit einem Grundkörper bekannt, der eine im Wesentlichen horizontal ausgerichtete Arbeitsplatte und eine gegenüber der Arbeitsplatte erhöhte Barplatte aufweist, wobei der Grundkörper Bestandteil eines Transportcontainers ist, der einen von diesem lösbaren haubenförmigen Deckel aufweist, der um 90° um eine horizontale Achse verschwenkt in der Gebrauchslage an dem Container derart befestigt werden kann, dass eine Seitenwandung des Deckels horizontal ausgerichtet ist und die Barplatte bildet. Im Deckel weist der Transportcontainer auch eine Beleuchtungseinrichtung auf, die hinter einer transparenten, kleinen, feststehenden Scheibe im oberen Eckbereich des Deckels schrägverlaufend und feststehend angeordnet ist.

Der Erfindung liegt die Aufgabe zugrunde, die Vorrichtung auf einfache und kostengünstige Weise herzustellen und derart auszubilden und anzuordnen, dass insbesondere großflächige Wände, die auch als Abschlusswände eingesetzt werden sollen, gleichmäßig großflächig ausgeleuchtet werden.

Die Aufgabe wird erfindungsgemäß dadurch gelöst, dass der Leuchtkörper zumindest zwischen der lichtdurchlässigen Wand und einer feststehenden oder auswechselbaren Rückwand, insbesondere einer Reflexionswand platziert werden kann. Hierdurch wird sichergestellt, dass auch sehr große Flächen oder Frontflächen einer Bar oder Theke mit einfachen baulichen Mitteln optimal ausgeleuchtet werden. Zusammenlegbare Bars haben den großen Vorteil, dass sie platzsparend transportiert und nach kurzer Montage aufgestellt werden können, indem hierzu die einzelnen großflächigen Barkorpusteile auseinander geklappt und dann aufgestellt werden. Hierzu ist es vorteilhaft, dass alle Teile insbesondere die lichtdurchlässige Wand und die auswechselbare Rückwand ohne großen Zeitaufwand so montiert werden können, dass auch der Leuchtkörper optimal zwischen der lichtdurchlässigen Wand und einer feststehenden oder auswechselbaren Rückwand eingebracht werden kann.

Insbesondere bei transportablen oder zusammenlegbaren Bars können die Leuchtkörper einfach und ohne großen Zeitaufwand zwischen den Wänden und der Reflektionswand eingebaut bzw. platziert werden. Hierzu brauchen die Leuchtkörper nicht mit den Wandteilen oder Konstruktionsteilen der Bar oder Theke fest verbunden zu werden, sondern können als bewegliche bzw. verstellbare Leuchtkörper an jeder gewünschten Stelle zwischen der Wand bzw. den Wänden und der Reflektionswand angeordnet werden. Da die Leuchtkörper beweglich angeordnet und nicht fest stationiert sind, können sie jederzeit auch durch andere z. B. farbige Leuchtkörper ausgewechselt werden. Die auswechselbaren Wände und/oder Reflektionswände lassen sich leicht reinigen oder durch andere effektvoll gestaltete Wände und/oder Reflektionswände kurzfristig ersetzen.

Hierzu ist es vorteilhaft, dass die lichtdurchlässige Wand (4) flexibel und/oder aufrollbar oder als Rollo ausgebildet ist und mit Hilfe eines oder mehrerer Schnellverschlüsse, insbesondere mit Hilfe von Magnet-, Klett- oder Klippverschlüssen (26) an Bauteilen der Bar oder Theke (2) lösbar befestigt werden kann.

Die lichtdurchlässige Wand kann mit Hilfe eines oder mehrerer Schnellverschlüsse, insbesondere mit Hilfe von Magnet-, Klett- oder Klippverschlüssen an Bauteilen der Bar oder Theke im Bereich ihrer einen Stirnkante befestigt werden und im Bereich einer weiteren Stirnkante in einem zumindest nach einer Seite, insbesondere nach oben, offenen Aufnahmeteil oder einer Halterung eingesetzt und/oder gesichert werden. Da die Wand flexibel und somit faltbar bzw. aufrollbar ist, lässt sie sich bei Lagerung und Transport platzsparend unterbringen und bei Gebrauch sehr schnell montieren.

Bei Ersatz der Leuchtkörper kann durch Abnehmen der Wand ein schneller Zugriff zu den Leuchtkörpern geschaffen werden. Ferner lässt sich die Reflektionswand auch durch andere Reflektionswände z. B. durch Spiegelflächen oder farbig gestaltete Wände ersetzen. Insbesondere die Wände und/oder Reflektionswände können auf einfache Weise sich über die gesamte Breite und/oder Höhe der Front- und/oder Seitenbereiche erstreckend montiert werden. Die flexibel gestalteten Wände haben, da sie Stößen und Berührungen durch den sich an der Bar befindenden Gast leicht nachgeben, eine sehr hohe Lebensdauer.

Eine zusätzliche Möglichkeit ist gemäß einer Weiterbildung der Erfindung, dass das Aufnahmeteil oder die Halterung im oberen und/oder unteren Bereich von Fußelementen oder Teleskoprohren platziert, insbesondere an diese mittel- oder unmittelbar angeschlossen werden kann. Durch das vorteilhaft ausgestaltete Aufnahmeteil oder die Halterung wird eine einfache und sichere Montage der lichtdurchlässigen Wand gewährleistet, wobei es vorteilhaft ist, dass das Aufnahmeteil insbesondere im unteren Bereich der Bar oder Theke platziert ist, sodass die lichtdurchlässige Wand nicht von Gästen, die sich an der Bar aufhalten beschädigt werden kann. Sie erfüllt je nach Breite der in Richtung der Gäste zeigenden Blende des Aufnahmeteils eine sehr gute Schutzfunktion. Da das Aufnahmeteil mit der Blende nach oben offen ist, kann die lichtdurchlässige Wand leicht eingesetzt und dann mittels der Klettverschlüsse im oberen Kantenbereich der Wand gegen Verschieben oder Kippen gesichert werden. Nach einer anderen Variante können jedoch auch im oberen und unteren Kantenbereich der Wand Schnell- bzw. Klettverschlüsse vorgesehen werden, die ebenfalls eine schnelle Montage der lichtdurchlässigen Wand gestatten.

Ferner ist es vorteilhaft, dass das Aufnahmeteil oder die Halterung insbesondere im unteren Bereich an den Fußelementen oder Teleskoprohren lösbar angeschlossen ist. Hierdurch kann die Bar oder Theke auf kleinstem Raum zusammengelegt und für den Transport fertig gemacht werden.

Vorteilhaft ist es auch, dass das Aufnahmeteil oder die Halterung insbesondere im unteren Bereich an den Fußelementen oder Teleskoprohren lösbar und/oder beweglich, insbesondere gelenkig, angeschlossen ist. Damit lässt sich bei einer Beschädigung des Leuchtkörpers die vordere lichtdurchlässige Wand auf einfache Weise im oberen Kantenbereich lösen und etwas nach vorne schwenken, um den Leuchtkörper auszuwechseln, ohne dass hierzu besondere Montagewerkzeuge benötigt werden.

Vorteilhaft ist, dass das offene Aufnahmeteil oder die Halterung insbesondere im unteren Bereich an den Fußelementen oder Teleskoprohren in bestimmten Winkellagen mit Hilfe von Schnellschlussverbindungen, insbesondere Schraubenbolzen, Steckverschlüsse, festgesetzt werden kann. Die Schnellschlussverbindungen, insbesondere Schraubenbolzen oder Steckverschlüsse erleichtern die Endmontage der lichtdurchlässigen Wand ohne Hilfswerkzeuge.

Von besonderer Bedeutung ist für die vorliegende Erfindung, dass das offene Aufnahmeteil oder die Halterung zum Anschluss oder Sicherung der lichtdurchlässigen Wand und zur Abstützung oder Aufnahme des Leuchtkörpers dient.

Auch ist es vorteilhaft, dass das offene Aufnahmeteil oder die Halterung aus einer Tragplatte zur Aufnahme des Leuchtkörpers und aus mit mindestens einer aufrecht stehenden Wand oder zwei ein U-Profil bildenden Wänden zur Sicherung der lichtdurchlässigen Wand gebildet ist. Mir Hilfe von zwei ein U-Profil bildenden Wänden wird eine einwandfreie Aufnahme der lichtdurchlässigen Wand erreicht, wobei das U-Profil in vorteilhafter Weise so dimensioniert ist, dass sich die lichtdurchlässige Wand seitlich nur schwer verschieben lässt. Hierdurch wird für die lichtdurchlässige Wand ein sicherer Halt in alle Richtungen, d. h. nach vorne, nach hinten und zur Seite hin geschaffen.

Ferner ist es vorteilhaft, dass das offene Aufnahmeteil oder die Halterung mit Hilfe eines Anschlussteils an das Fußelement oder Teleskoprohr lösbar und/oder beweglich angeschlossen und in verschiedenen Positionen festgesetzt werden kann. Die bereits vorhandenen Fußelemente oder das Teleskoprohr können somit kostensparend als Aufnahmeteil für das Gehäuse oder für die Leuchtkörper eingesetzt werden, wodurch die Bar insgesamt kostengünstig hergestellt werden kann, da an ihr keine wesentlichen baulichen Veränderungen mehr vorgenommen werden müssen.

Vorteilhaft ist es auch, dass das offene Aufnahmeteil oder die Halterung auf dem Boden abgestellt und/oder an einem Teil der Bar oder Theke befestigt werden kann und aus zumindest einer zur Standfläche der Bar in etwa parallel verlaufenden Tragplatte besteht, auf der zwei ein U-Profil bildende Wände zur Sicherung der lichtdurchlässigen Wand vorgesehen sind, an die eine Halterung und/oder Aufnahme für den Leuchtkörper angeschlossen werden kann. Diese Montageeinheit lässt sich schnell montieren und demontieren und trägt damit wesentlich dazu bei, die lichtdurchlässige Wand und auch den Leuchtkörper platzsparend zwischen den Fußelementen zu platzieren. Es ist je nach Wunsch auch ohne weiteres möglich, den Leuchtkörper auf den Boden im Bereich der Füße der Bar abzustellen. Wird aber die Bar geringfügig verstellt oder geschoben, so muss auch der Leuchtkörper wieder genau platziert werden, was bei laufendem Barbetrieb nicht immer machbar ist. Deshalb ist es besonders vorteilhaft, wenn der Leuchtkörper in einer Halterung untergebracht wird, die mit der Bar auf vorteilhafte Weise fest verbunden ist. Außerdem wird dadurch sichergestellt, dass bei Verstellen der Bar oder Theke der auf dem Boden abgestellte Leuchtkörper nicht die feststehenden Teile, insbesondere die lichtdurchlässige Wand und die flexiblen Abdeckungen der Bar oder Theke beschädigt.

Ferner ist es vorteilhaft, dass sich die Halterung und/oder Aufnahme für den Leuchtkörper an dem offenen Aufnahmeteil oder der Halterung für die lichtdurchlässige Wand und auf der Tragplatte abstützt und das offene Aufnahmeteil oder die Halterung zur Sicherung und Aufnahme der lichtdurchlässigen Wand und/oder des Leuchtkörpers jeweils zwischen den beiden gegenüberliegenden Fußelementen oder Teleskoprohren und zwischen der lichtdurchlässigen Wand und der Rückwand bzw. der Reflektionswand platziert ist und an deren Innenseite einstellbar bzw. beweglich und/oder lösbar angeschlossen werden kann.

Eine zusätzliche Möglichkeit ist gemäß einer Weiterbildung der Erfindung, dass die mit Hilfe mindestens eines das offene Aufnahmeteil oder die Halterung zur Sicherung und Aufnahme der lichtdurchlässigen Wand und/oder des Leuchtkörpers jeweils zwischen den beiden gegenüberliegenden Fußelementen oder Teleskoprohren mit Hilfe mindestens eines Schraubbolzens gelenkig oder mehreren Schraubenbolzen und/oder Haken einstellbar angeschlossen werden kann. Die Losverbindung der Halterung mit Klettverschluss ermöglicht es, die Halterung beim Zusammenbau der Bar oder Theke sehr schnell und sicher zu montieren und für den Transport der Bar oder Theke wieder schnell zu entfernen, um die Bar auf kleinstem Raum zusammenlegen zu können. Ferner können die Schraubenbolzen ohne weiteres als Gelenkverbindung kostensparend eingesetzt werden. Die vorteilhafte Anbringung der Halterung an den Beinen der Bar ermöglicht eine vielseitige Anpassung der Halterung an unterschiedliche Einsatzbedingungen. Die Schwenkmöglichkeit der lichtdurchlässigen Wand gestattet eine leichte Zugänglichkeit zu dem Leuchtkörper oder anderen Bauteilen, die sich hinter der lichtdurchlässigen Wand befinden.

Weitere Vorteile und Einzelheiten der Erfindung sind in den Patentansprüchen und in der Beschreibung erläutert und in den Figuren dargestellt.

Dabei zeigen:
- Fig. 1: eine Vorrichtung zur Beleuchtung einer Bar oder Theke, insbesondere einer zusammenlegbaren und transportablen Bar oder Theke mit abnehmbarer lichtdurchlässiger Wand;
- Fig. 2: den Einbau der lichtdurchlässigen Wand;
- Fig. 3: die lichtdurchlässige Wand in montiertem Zustand;
- Fig. 4: ein weiteres Ausführungsbeispiel der Aufnahme des Leuchtkörpers und der lichtdurchlässigen Wand in einer Halterung;
- Fig. 5 und 6: weitere Ausführungsbeispiele der Aufnahme des Leuchtkörpers und der lichtdurchlässigen Wand in einer Halterung;
- Fig. 7a bis e: verschiedene Montagebeispiele für die Halterung an Bauteilen der Bar oder Theke.

In Fig. 1 ist eine Vorrichtung zur Beleuchtung einer Bar oder Theke 2, insbesondere einer zusammenlegbaren und transportablen Bar oder Theke dargestellt, die mit Hilfe mindestens eines Leuchtkörpers 20 illuminiert wird, der im Bereich eines Bauelements der Bar hinter oder vor einer lichtdurchlässigen Wand 4 platziert werden kann.

Wie aus Fig. 1 hervorgeht ist die Bar oder Theke 2 als zusammenklappbare Einrichtung ausgebildet und besteht aus einem Barkorpus 44, an dem mit Hilfe von Feststellschrauben 48 jeweils an seinen beiden Außenseiten rohrförmige Fußelemente oder Teleskoprohre 40 mit einem einstellbaren Fuß bzw. Teleskopfuß 38 angeschlossen sind. Das Fußelement oder Teleskoprohr 40 weist eine U-Form auf mit zwei vertikal verlaufenden Stützen, die in einen horizontal verlaufenden Steg übergehen, der mit dem Barkorpus 44 lösbar oder auch gelenkig verbunden werden kann. Für den Transport können die Fußelemente oder Teleskoprohre 40 durch Lösen der Feststellschrauben 48 entfernt werden. Es ist jedoch nach einer anderen Variante, die hier nicht dargestellt ist, auch möglich, die Fußelemente oder Teleskoprohre 40 über ein Gelenk mit dem Barkorpus 44 zu verbinden, sodass diese für den Transport um 90° an die Unterseite des Barkorpus 44 herangeschwenkt werden können.

An den Barkorpus 44 ist ein oberer Barkorpus 60 gelenkig angeschlossen, der aus einem vertikal verlaufenden Element mit Glasscheibe, Acrylglasscheibe oder Plexiglasscheibe 34 besteht, hinter dem ein Leuchtkörper vorgesehen werden kann. An das vertikal verlaufende Element mit Glasscheibe schließt sich eine horizontal verlaufende Barablage an. Die beiden Elemente des oberen Barkorpus 60 sind rechtwinklig zueinander ausgerichtet und gelenkig miteinander verbunden, sodass sie für den Transport an den Barkorpus 44 herangeklappt und gesichert werden können. Mit Blickrichtung auf die Bar oder Theke 2 befindet sich hinter dem oberen Barkorpus 60 eine Leuchte 36, die ebenfalls in eine im Barkorpus 44 oder im Fußelement oder Teleskoprohr 40 vorgesehene Bohrung 42 eingesetzt und somit gesichert und für den Transport der Bar oder Theke 2 abgenommen werden kann.

In Fig. 1 ist ein erstes Ausführungsbeispiel zur Anbringung einer in gestrichelten Linien dargestellten lichtdurchlässigen Wand 4, die aus unzerbrechlichem Glas, Acrylglas oder Plexiglas hergestellt sein kann und die die Frontseite der Bar oder Theke 2 großflächig abdeckt. Damit die lichtdurchlässige Wand 4 leicht und schnell am Barkorpus 44 oder am Fußelement oder Teleskoprohr 40 montiert werden kann, weist sie jeweils an ihren vier Ecken Klett- Magnet- oder Klippverschlüsse 26 auf, mit deren Hilfe die lichtdurchlässige Wand 4 entweder an die Stirnflächen der Fußelemente oder Teleskoprohre 40 oder an der Halterung zwischen den Fußelementen oder Teleskoprohren 40 lösbar angeschlossen werden kann. Die hier nicht dargestellten Halterungen können jeweils an der Innenseite 38 der Fußelemente oder Teleskoprohre 40 angebracht bzw. angeschweißt werden.

Hinter der lichtdurchlässigen Wand 4 ist eine feststehende oder auswechselbare Rückwand, insbesondere eine Reflektionswand (12) platziert. Die Rückwand kann aus einer flexiblen Plane bestehen. Sie kann mit Hilfe eines Anschlusselements bzw. Haken oder einer Keder-Schiene 14 an den Barkorpus 44 lösbar angeschlossen werden. Das obere Ende der Wand, insbesondere der Rückwand oder Reflektionswand 12 weist gemäß Fig. 3 eine Kederfahne mit einem Keder auf, die in die Kederschiene 14 seitlich eingeschoben und damit befestigt wird.

Das untere Ende der Plane kann mit Hilfe von Schlaufen, Haken oder Ösen 18 an die Fußelemente oder Teleskoprohre 40 oder an ein in Fig. 3 dargestelltes Gestänge 16 lösbar angeschlossen werden. Das Gestänge 16 ist entweder an den Fußelementen oder Teleskoprohren 40 oder an einem Gestell 32 (Fig. 3) und an einer Tragplatte 52 (Fig. 4) der Bar oder Theke 2 befestigt.

Zwischen der lichtdurchlässigen Wand 4 und der Wand, insbesondere der Rückwand oder Reflektionswand 12 befindet sich ein oder mehrere Leuchtkörper 20, die gemäß den Fig. 1 bis 5 im unteren Bereich der Bar oder Theke 2 platziert und entweder auf dem Boden oder auf einem Aufnahmeteil oder einer Halterung 22 abgestellt werden können.

Bei einer anderen Variante, die hier nicht dargestellt ist, kann der Leuchtkörper 20 auch im oberen Bereich direkt unter dem Barkorpus 44 platziert und an diesem mit Hilfe einer Halterung, so wie sie nachstehend beschrieben ist, befestigt werden. Der Leuchtkörper 20 ist so ausgerichtet, dass er die Wand insbesondere Rückwand oder Reflektionswand 12 gleichmäßig ausleuchtet, sodass die lichtdurchlässige Wand 4 ebenfalls gut beleuchtet werden kann.

Wie bereits erwähnt, kann die lichtdurchlässige Wand 4 mit Hilfe eines oder mehrerer Schnellverschlüsse, insbesondere mit Hilfe von Magnet-, Klett- oder Klippverschlüssen 26 an Bauteilen der Bar oder Theke 2 befestigt werden. Beim Zusammenbau der Bar oder Theke 2 wird zuerst die Wand, insbesondere die Rückwand oder Reflektionswand 12, dann der Leuchtkörper 20 und abschließend die lichtdurchlässige Wand 4 montiert. Soll der zwischen der Wand, insbesondere der Rückwand oder Reflektionswand 12 und der lichtdurchlässigen Wand 4 platzierte Leuchtkörper 20 ausgewechselt werden, muss lediglich die lichtdurchlässige Wand 4 von der Halterung mit Klettverschluss 6 gelöst und nach vorne auf einer Bewegungsbahn 8 um eine Schwenkachse 24 gekippt werden, um einen ausreichend großen Zugang zum Leuchtkörper 20 zu schaffen.

Nach einem weiteren Ausführungsbeispiel kann die lichtdurchlässige Wand 4 im Bereich ihrer oberen und unteren Stirnkante 50, 51 mit Hilfe des Magnet- Klett-oder Klippverschlusses 26, 28 befestigt werden. Die Klettverschlüsse (Fig. 2) befinden sich an der lichtdurchlässigen Wand 4 und an entsprechenden Halterungen 27 und einem Aufnahmeteil oder einer Halterung 22. In Fig. 2 ist dargestellt, wie die lichtdurchlässige Wand 4 montiert und dann in Richtung der Wand, insbesondere Rückwand oder Reflektionswand 12 geschwenkt werden kann (Fig. 3). Die Lichtstrahlführung ist in den Fig. 2 und 3 durch die gestrichelte Linie 10 angedeutet und zeigt, dass die Wand, insbesondere Rückwand oder Reflektionswand 12 gleichmäßig beleuchtet wird und im Bereich der Stirnkante 51 in ein zumindest nach einer Seite, insbesondere nach oben offenes Aufnahmeteil oder eine Halterung (22) einsetzbar ist und/oder gesichert werden kann.

Gemäß den Fig. 2 bis 7 ist die lichtdurchlässige Wand 4 und auch der Leuchtkörper 20 in ein zumindest nach einer Seite, insbesondere nach oben offenes Aufnahmeteil oder eine Halterung 22 einsetzbar und/oder gesichert. Das Aufnahmeteil oder die Halterung 22 kann im oberen und/oder unteren Bereich der Fußelemente oder Teleskoprohre 40 platziert, insbesondere an diese mittel- oder unmittelbar fest oder auch lösbar und/oder beweglich, insbesondere gelenkig angeschlossen werden. Im Ausführungsbeispiel gemäß den Fig. 2 bis 7 ist das Aufnahmeteil oder die Halterung 22 insbesondere im unteren Bereich an den Fußelementen oder Teleskoprohren 40 lösbar angeschlossen. Das offene Aufnahmeteil oder die Halterung 22 kann insbesondere im unteren Bereich an den Fußelementen oder Teleskoprohren 40 in bestimmten Winkellagen mit Hilfe von Schnellschlussverbindungen, insbesondere Schraubenbolzen, Steckverschlüssen 62, festgesetzt werden. Hierzu können an den Fußelementen oder Teleskoprohren 40 gemäß Fig. 7 auf einem Kreisbogen mehrere Anschlüsse oder Gewindebohrungen 63 vorgesehen sein, sodass die Halterung 22 in verschiedene Positionen festgesetzt und damit auch die Lichtstrahlführung 10 beeinflusst werden kann. Das Aufnahmeteil oder die Halterung 22 zur Aufnahme des Leuchtkörpers 20 kann gemäß Fig. 7c mit Hilfe von Haken 64 oder Schraubenbolzen 63 so befestigt werden, dass sie in verschiedenen Winkellagen am Fußelement oder Teleskoprohr 40 festgesetzt werden kann. Ebenso kann nur der untere horizontal verlaufende Teil des Aufnahmeteils oder der Halterung 22 gelenkig an den vertikalen Teil angeschlossen und gemäß Pfeil gekippt werden und dadurch die Stellung des Leuchtkörpers 20 beeinflusst werden.

Das offene Aufnahmeteil oder die Halterung 22 dient zum Anschluss oder zur Sicherung der lichtdurchlässigen Wand 4 und zur Abstützung oder Aufnahme des Leuchtkörpers 20. Das offene Aufnahmeteil oder die Halterung 22 ist aus einer Tragplatte 32 oder 52 zur Aufnahme des Leuchtkörpers 20 und aus mindestens einer aufrecht stehenden Wand 54 (Fig. 5) oder zwei ein U-Profil bildenden Wänden 56 zur Sicherung der lichtdurchlässigen Wand 4 gebildet. Das offene Aufnahmeteil oder die Halterung 22 kann mit Hilfe eines Anschlussteils 59 an das Fußelement oder Teleskoprohr 40 lösbar und/oder beweglich angeschlossen und in verschiedenen Positionen festgesetzt werden.

Ferner ist es möglich, dass sich die Halterung und/oder die Aufnahme 30 für den Leuchtkörper 20 an dem offenen Aufnahmeteil oder der Halterung 22 für die lichtdurchlässige Wand 4 oder auf der Tragplatte 52 abstützt.

Gemäß der Draufsicht in Fig. 7e weist das Aufnahmeteil oder die Halterung 22 einen an das Fußelement oder Teleskoprohr 40 angepassten Ausschnitt 66 auf, sodass das Aufnahmeteil oder die Halterung 22 an der vorderen Seite des Fußelements oder Teleskoprohrs 40 mit Hilfe der Schraubenbolzen 62 befestigt werden kann.

Das Aufnahmeteil oder die Halterung 22 kann auf der linken Seite des Fußelements oder Teleskoprohrs 40 seitlich bündig abschließen oder auch etwas hervorstehen. Ferner kann sich die vordere aufrecht stehende Wand 54 als Schutzelement für die lichtdurchlässige Wand 4 über deren gesamte Breite erstrecken. Es ist auch möglich, das Aufnahmeteil oder die Halterung 22 mit Hilfe eines Stegs seitlich am Fußelement oder Teleskoprohr 40 zu befestigen.

### Bezugszeichenliste

- 2: Bar, Theke
- 4: lichtdurchlässige Wand, weiß
- 6: Halterung mit Klettverschluss
- 8: Bewegungsbahn der Wand
- 10: Lichtstrahl
- 12: Wand, Rückwand, oder Reflektionswand, farbig insbesondere weiß
- 14: Anschlusselement, Haken, Keder-Schiene
- 16: Gestänge
- 18: Anschlussstelle, Haken oder Öse für Rückwand,
- 20: Leuchtkörper
- 22: Aufnahmeteil, Halterung
- 24: Schwenkachse
- 26: Klett-, Magnet-, Klippverschluss
- 30: Halterung und/oder Aufnahme für den Leuchtkörper und die lichtdurchlässige Wand 4
- 32: Gestell der Theke, Teilansicht
- 34: Glasscheibe, Acrylglasscheibe, Plexiglasscheibe
- 36: Leuchte
- 38: Fuß, Teleskopfuß
- 40: Fußelement, Teleskoprohr
- 42: Bohrung
- 44: Barkorpus
- 48: Feststellschraube
- 50: Stirnkante
- 51: Stirnkante
- 52: Tragplatte
- 54: aufrecht stehende Wand
- 56: U-Profil bildende Wand
- 58: Innenseite
- 59: Anschlussteil
- 60: oberer Barkorpus
- 62: Schraubbolzen
- 63: Gewindebohrung
- 64: Haken
- 66: Ausschnitt

## Patentansprüche

1. Vorrichtung zur Beleuchtung einer Bar oder Theke, insbesondere einer zusammenlegbaren und transportablen Bar oder Theke (2), mit Hilfe mindestens eines Leuchtkörpers (20), der im Bereich eines Bauelements der Bar hinter oder vor einer lichtdurchlässigen Wand (4) platziert werden kann,
**dadurch gekennzeichnet,**
**dass** der Leuchtkörper (20) zumindest zwischen der lichtdurchlässigen Wand (4) und einer feststehenden oder auswechselbaren Rückwand, insbesondere einer Reflektionswand (12) platziert werden kann.

2. Vorrichtung nach Anspruch 1,
**dadurch gekennzeichnet,**
**dass** die lichtdurchlässige Wand (4) und/oder Reflexionswand flexibel und/oder aufrollbar oder als Rollo ausgebildet ist und mit Hilfe eines oder mehrerer Schnellverschlüsse, insbesondere Klett- oder Klippverschlüsse (26), an Bauteilen der Bar oder Theke (2) lösbar befestigt werden kann.

3. Vorrichtung nach Anspruch 1 oder 2,
**dadurch gekennzeichnet,**
**dass** die lichtdurchlässige Wand (4) im Bereich ihrer einen Stirnkante (50) mit Hilfe des Magnet-, Klett- oder Klippverschlusses (26) befestigt werden kann und im Bereich einer weiteren Stirnkante (51) in einem zumindest nach einer Seite, insbesondere nach oben offenen Aufnahmeteil oder einer Halterung (22) einsetzbar ist und/oder gesichert werden kann.

4. Vorrichtung nach einem der vorhergehenden Ansprüche,
**dadurch gekennzeichnet,**
**dass** das Aufnahmeteil oder die Halterung (22) im oberen und/oder unteren Bereich von Fußelementen oder Teleskoprohren (40) platziert, insbesondere an diese mittel- oder unmittelbar angeschlossen werden kann.

5. Vorrichtung nach einem der vorhergehenden Ansprüche,
**dadurch gekennzeichnet,**
**dass** das Aufnahmeteil oder die Halterung (22) insbesondere im unteren Bereich an den Fußelementen oder Teleskoprohren (40) lösbar angeschlossen ist.

6. Vorrichtung nach einem der vorhergehenden Ansprüche,
**dadurch gekennzeichnet,**
**dass** das Aufnahmeteil oder die Halterung (22) insbesondere im unteren Bereich an den Fußelementen oder Teleskoprohren (40) lösbar und/oder beweglich, insbesondere gelenkig, angeschlossen ist.

7. Vorrichtung nach einem der vorhergehenden Ansprüche,
**dadurch gekennzeichnet,**
**dass** das offene Aufnahmeteil oder die Halterung (22) insbesondere im unteren Bereich an den Fußelementen oder Teleskoprohren (40) in bestimmten Winkellagen mit Hilfe von Schnellschlussverbindungen, insbesondere Schraubenbolzen, Steckverschlüsse, festgesetzt werden kann.

8. Vorrichtung nach einem der vorhergehenden Ansprüche,
**dadurch gekennzeichnet,**
**dass** das offene Aufnahmeteil oder die Halterung (22) zum Anschluss oder Sicherung der lichtdurchlässigen Wand (4) und zur Abstützung oder Aufnahme des Leuchtkörpers (20) dient.

9. Vorrichtung nach einem der vorhergehenden Ansprüche,
**dadurch gekennzeichnet,**
**dass** das offene Aufnahmeteil oder die Halterung (22) aus einer Tragplatte (52) zur Aufnahme des Leuchtkörpers (20) und aus mit mindestens einer aufrechtstehenden Wand (54) oder zwei ein U-Profil bildenden Wänden (56) zur Sicherung der lichtdurchlässigen Wand (4) gebildet ist.

10. Vorrichtung nach einem der vorhergehenden Ansprüche,
**dadurch gekennzeichnet,**
**dass** das offene Aufnahmeteil oder die Halterung (22) mit Hilfe eines Anschlussteils (59) an das Fußelement oder Teleskoprohr (40) lösbar und/oder beweglich angeschlossen und in verschiedenen Positionen festgesetzt werden kann.

11. Vorrichtung nach einem der vorhergehenden Ansprüche,
**dadurch gekennzeichnet,**
**dass** das offene Aufnahmeteil oder die Halterung (22) auf dem Boden abgestellt und/oder an einem Teil der Bar oder Theke (2) befestigt werden kann und aus zumindest einer zur Standfläche der Bar in etwa parallel verlaufenden Tragplatte (52) besteht, auf der zwei ein U-Profil bildende Wände (56) zur Sicherung der lichtdurchlässigen Wand (4) vorgesehen sind, an die eine Halterung und/oder Aufnahme (30) für den Leuchtkörper angeschlossen werden kann.

12. Vorrichtung nach einem der vorhergehenden Ansprüche,
**dadurch gekennzeichnet,**
**dass** sich die Halterung und/oder Aufnahme (30) für den Leuchtkörper (20) an dem offenen Aufnahmeteil oder der Halterung (22) für die lichtdurchlässige Wand (4) und/oder auf der Tragplatte (52) abstützt.

13. Vorrichtung nach einem der vorhergehenden Ansprüche,
**dadurch gekennzeichnet,**
**dass** das offene Aufnahmeteil oder die Halterung (22) zur Sicherung und Aufnahme der lichtdurchlässigen Wand (4) und/oder des Leuchtkörpers (20) jeweils zwischen den beiden gegenüberliegenden Fußelementen oder Teleskoprohren (40) und zwischen der lichtdurchlässigen Wand (4) und der Rückwand bzw. der Reflektionswand (12) platziert ist und an deren Innenseite (58) einstellbar bzw. beweglich und/oder lösbar angeschlossen werden kann.

14. Vorrichtung nach einem der vorhergehenden Ansprüche,
**dadurch gekennzeichnet,**
**dass** das offene Aufnahmeteil oder die Halterung (22) zur Sicherung und Aufnahme der lichtdurchlässigen Wand (4) und/oder des Leuchtkörpers (20) jeweils zwischen den beiden gegenüberliegenden Fußelementen oder Teleskoprohren (40) mit Hilfe mindestens eines Schraubbolzens (62) gelenkig oder mehreren Schraubenbolzen und/oder Haken (64) einstellbar angeschlossen werden kann.
